# DEMANDE DE BREVET EUROPEEN

(11) **EP 1 433 393 A1**
(43) Date de publication de la demande: **30.06.2004**
(21) Numéro de dépôt: 03293331.9
(22) Date de dépôt: 24.12.2003
(51) Int. Cl.: A41D 13/00, A41C 5/00, A41D 27/00, A41C 3/00

(54) **Brassière pour sportive**

(30) Priorité: 27.12.2002 FR 0216782
(71) Demandeur: Zagame, André, 37250 Montbazon (FR)
(72) Inventeur: Zagame, André, 37250 Montbazon (FR)
(74) Mandataire: Schrimpf, Robert

(57) **Abrégé**

L'invention concerne une brassière pour sportive.

La brassière comporte une poche (P) intégrée au dos (5) de la brassière.

La poche peut notamment contenir un réservoir à boisson (R) accessible pendant la pratique du sport.

## Description

L'invention concerne un soutien-gorge conçu pour permettre à une sportive de disposer d'une poche avec le minimum de gène pendant l'exercice du sport.

Une poche peut en effet être désirable, par exemple pour contenir une réserve de boisson d'une capacité de 1 à 2 litres.

On connaît des dispositifs pour cyclistes qui comprennent une poche dorsale munie de sangles formant un harnais passant autour des épaules (US 5 060 833).

Ces dispositifs nécessitent des réglages et posent des problèmes de compatibilité avec la morphologie et le vêtement du sportif.

En outre, le passage des sangles peut occasionner des contraintes sous les bras et gêner la respiration, comme dans le cas d'un sac à dos, d'autant que les sangles doivent être serrées pour éviter un ballottement de la poche.

La publication US 6 099 382 décrit une brassière qui comporte une poche située à l'avant pour se trouver sensiblement entre les seins, ce qui ne permettrait évidemment pas de loger dans cette poche un récipient à boisson d'une capacité de 1 à 2 litres, sans constituer une gêne considérable.

La publication US 5 667 178 décrit une brassière qui comporte une poche située pour se trouver au niveau de l'un des seins, en sorte qu'une telle poche ne pourrait à l'évidence contenir une réserve d'eau de 1 à 2 litres.

La publication US 3 078 852 décrit un soutien-gorge qui comporte une poche située en partie centrale derrière les bonnets : une telle poche ne pourrait contenir un récipient à liquide de 1 à 2 litres sans gêner considérablement la personne équipée du soutien-gorge.

La présente invention a pour objet un dispositif affranchi de ces inconvénients.

Selon la présente invention, le soutien-gorge comporte des bonnets et des bretelles de soutien-gorge, comporte une paroi dorsale coopérant avec le soutien-gorge pour constituer une brassière assurant un bon maintien de la poitrine pendant l'exercice du sport, et comporte une poche apte à recevoir un réservoir à boisson relativement plat, de forme générale rectangulaire et d'une capacité de un à deux litres, cette poche étant intégrée à ladite paroi dorsale en sorte que la poche soit maintenue plaquée contre le dos pendant l'exercice du sport.
De préférence, la poche est constituée par une paroi rapportée en vis-à-vis d'une zone de la paroi dorsale et fixée latéralement sur cette paroi pour coopérer avec la dite zone afin de constituer ladite poche.

La fixation de la paroi rapportée est réalisée par des liaisons qui permettent ou non de détacher la paroi rapportée (boutons, liaisons à curseur, liaisons type velcro™, coutures, collages, etc.).

De préférence, la poche est rectangulaire ou trapézoïdale et est relativement plate.

La poche peut, en variante, être indépendante de la brassière et fixée sur le dos de la brassière, de préférence en sorte qu'elle soit plaquée contre le dos.

Les brassières destinées aux sportives, qui comportent un soutien-gorge, un dos et des bretelles, sont conçues de façon en soi connue pour assurer un bon maintien de la poitrine pendant l'exercice du sport et leurs moyens de maintien sont également efficaces pour assurer le maintien de la poche incorporée à la brassière.

Dans une application importante, la poche est apte à recevoir un réservoir à boisson relativement plat et muni de moyens permettant à la sportive de s'alimenter pendant l'exercice du sport.

On utilise de préférence un réservoir de forme générale rectangulaire ou trapézoïdale d'une capacité de un ou deux litres, par exemple un réservoir ayant une largeur d'environ 15-16 centimètres, une hauteur d'environ 25 à 30 centimètres et une épaisseur de quelques centimètres, en matériau souple, comme les poches couramment utilisés dans le domaine médical, par exemple pour des perfusions.

Dans son adaptation à l'invention, le réservoir à boisson est de préférence muni d'une tubulure de sortie terminée par un embout buccal et comprenant un moyen de réglage du débit de liquide.

On décrira ci-après des exemples non limitatifs d'une brassière/soutien-gorge à poche dorsale selon l'invention en référence aux figures du dessin joint, la description et les figures faisant apparaître d'autres caractéristiques de l'invention.

Sur les figures :
- la figure 1 est une vue de face d'une réalisation dont le soutien-gorge est fermé et mis à plat;
- la figure 2 est une vue de dos de la même réalisation dont le soutien-gorge est ouvert et mis à plat ;
- la figure 3 est une vue de profil de la réalisation;
- les figures 4 à 6 sont des perspectives d'une réalisation équipant une sportive, respectivement en vue de l'avant, de l'arrière et de côté, et
- la figure 7 est une vue en plan d'une variante de poche.

Le dispositif représenté sur les figures 1 à 6 est une brassière (1) qui comporte un soutien-gorge (3, 3), un dos (5) et des bretelles (8, 8).

Cette brassière est réalisée à partir d'un textile élastique qui a été sélectionné en fonction de ses propriétés physiques « extensibilité, force de traction, module » qui ont été quantifiées et qui ont permis à l'aide de la Loi de Laplace de calculer les forces nécessaires pour maintenir la poitrine en respectant sa forme anatomique. Cela bien sûr en tenant compte de trois critères majeurs : la circonférence thoracique, le volume du sein et la prise en compte de son poids.

La brassière, sans armatures, à coutures plates et à larges bretelles, est fermée sur le devant par une fermeture ouvrante, par exemple une glissière (2) sur ruban qui passe entre les bonnets (3, 3) du soutien-gorge. Le bord inférieur (4) de la brassière, éventuellement renforcé, fait le tour du buste et la brassière présente une paroi dorsale (5) sur une zone (5a) de laquelle est rapportée en vis à vis et fixée latéralement une paroi (6), par exemple de forme générale rectangulaire, qui coopère avec la zone (5a) de la paroi dorsale en vis-à-vis pour constituer une poche (P) fermée à la base et sur ses bords verticaux. Cette paroi est de préférence réalisée dans un matériau élastique. Cette paroi peut comporter des perforations, être constituée par un filet, etc.

Le bord inférieur (6a) de la paroi rapportée (6) est appliqué et fixé contre le bord inférieur (4) de la brassière et les bords latéraux (6b, 6c) de la paroi rapportée sont appliqués et fixés contre le dos (5) de la brassière. Les fixations de la paroi rapportée à la brassière sont permanentes (par exemple : piqûres ou collage) ou provisoires (par exemple : boutons, glissière, ou velcro ™).

La poche peut avantageusement être à soufflet, comme dans le cas de la paroi rapportée (6) de la figure 7.

La poche (P) est apte à recevoir un réservoir à boisson (R) muni d'une tubulure de sortie (7) qui passe sur l'une des bretelles (8, 8) de la brassière sous une bride (10) fixée à la bretelle, qui vient sur l'avant et qui est terminée par un embout (11) accessible au sportif, de façon en soi connue.

La brassière n'est pas limitée à un soutien-gorge de forme ou de dimensions particulières.

La brassière/soutien-gorge à poche dorsale rapportée ou intégrée convient à tous les types de sport (ski, cyclisme, nage, course, etc).

Pour le confort, une plaque isolante peut être interposée entre le réservoir à boisson et la paroi dorsale de la brassière.
Il est prévu, en variante, que la poche soit fabriquée indépendamment de la brassière et rapportée sur le dos de la brassière en sorte que la poche soit portée par ce dos. Dans une telle réalisation, le réservoir et la poche peuvent éventuellement être confondus en une unité munie de moyens permettant de rapporter et de fixer la poche-réservoir sur le dos de la brassière.

## Revendications

1. Soutien-gorge pour sportive, qui comporte des bonnets et des bretelles de soutien-gorge et une paroi dorsale coopérant avec le soutien-gorge pour constituer une brassière assurant un bon maintien de la poitrine pendant l'exercice du sport, et qui comporte une poche apte à recevoir un réservoir à boisson relativement plat, de forme générale rectangulaire et d'une capacité de 1 à 2 litres, ladite poche étant intégrée à ladite paroi dorsale en sorte que la poche soit maintenue plaquée contre le dos pendant l'exercice du sport.

2. Soutien-gorge selon la revendication 1 dont la poche contient un réservoir de largeur d'environ 15-16 cm, de hauteur d'environ 25 à 30 cm et dont l'épaisseur est de quelques centimètres.

3. Soutien-gorge selon la revendication 1, dont le réservoir est en matériau souple.

4. Soutien-gorge selon la revendication 1 dont la poche contient une plaque isolante interposée entre le réservoir et la paroi dorsale.

5. Soutien-gorge selon la revendication 1 et qui comporte une paroi rapportée en vis-à-vis d'une zone de la paroi dorsale et fixée latéralement sur cette paroi pour coopérer avec la dite zone afin de constituer ladite poche.

6. Soutien-gorge selon la revendication 5, dont la paroi rapportée est fixée à la paroi dorsale par des liaisons permanentes ou provisoires.

7. Soutien-gorge selon la revendication 5 dont la paroi dorsale et la paroi rapportée présentent des bords inférieurs qui sont fixés l'un à l'autre.

8. Soutien-gorge selon la revendication 5 dont la paroi rapportée présente des bords latéraux fixés à la paroi dorsale.

9. Soutien-gorge selon la revendication 5 dont ladite paroi rapportée est en matériau élastomère.

10. Soutien-gorge selon la revendication 5, qui comporte un bord inférieur renforcé qui fait le tour du buste, et la paroi rapportée présente un bord inférieur fixé audit bord inférieur renforcé.

11. Soutien-gorge selon la revendication 1 dont la poche est une poche indépendante rapportée sur la paroi dorsale.

12. Soutien-gorge selon la revendication 11 dont la poche est fabriquée dans un matériau élastique.

13. Soutien-gorge selon la revendication 1 dont la poche est à soufflet.

14. Soutien-gorge selon la revendication 1, sans armatures, à coutures plates et à larges bretelles.

15. Soutien-gorge selon la revendication 1 fermé sur le devant par une fermeture ouvrable qui passe entre les bonnets du soutien-gorge.

16. Soutien-gorge selon la revendication 1 dont le réservoir présente une tubulure de sortie munie d'un embout buccal accessible au sportif pendant le sport.

17. Soutien-gorge selon la revendication 16 dont la tubulure de sortie passe sur une bretelle du soutien-gorge et sous une bride fixée à cette bretelle.
